# FASCICULE DE BREVET EUROPEEN

(11) **EP 0 842 860 B1**
(45) Date de publication et mention de la délivrance du brevet: **08.05.2002**
(21) Numéro de dépôt: 97420167.5
(22) Date de dépôt: 18.09.1997
(51) Int. Cl.: B65D 33/00, B65D 75/56

(54) **Dispositif de conditionnement pour graines de semence**
Samenverpackung
Seed package

(30) Priorité: 19.09.1996 FR 9611626
(43) Date de publication de la demande: 20.05.1998
(73) Titulaire: Oxadis, 38290 La Verpilliere (FR)
(72) Inventeur: Palatre, André, 69300 Caluire (FR)
(74) Mandataire: Maureau, Philippe

(56) Documents cités:
- FR-A- 2 693 988
- US-A- 2 732 064

## Description

La présente invention a pour objet un dispositif de conditionnement pour graines de semences.

Les graines de semences, pour fleurs, plantes ou légumes, sont généralement contenues dans des sachets fermés de façon étanche, dont l'une des faces représente les fleurs, plantes ou légumes susceptibles d'être obtenus à l'aide des graines, et dont l'autre face comporte des informations sur les conditions dans lesquelles les graines doivent être plantées. Compte tenu de leur structure, ces sachets sont stockés de façon posée sur des rayonnages dans les magasins. Cela ne permet pas leur mise en valeur, et ne facilite pas la tâche du consommateur dans sa recherche de graines de semences.

En outre, après que les graines aient été semées, il est bon de pouvoir identifier quelles graines ont été semées sur tel ou tel rang. A cet effet, il est connu de vider le sachet des graines qu'il contient et de le disposer sur un bâton planté dans le sol, en bout de rang. Cette solution n'est pas esthétique, et présente en outre l'inconvénient que le sachet peut s'envoler ou être détruit, de telle sorte que l'utilisateur risque, après avoir semé les graines, de ne plus savoir quelles graines ont été semées à tel endroit. En outre, cette façon de procéder ne permet pas de conserver les graines restantes dans le sachet d'origine, ce qui pose un problème d'identification ultérieure de ces graines restantes lorsque celles-ci doivent être semées.

Le document FR A-2693988 concerne un dispositif de conditionnement de graines comprenant un sachet étanche disposé dans une pochette dont une partie peut former une étiquette d'information et d'identification des graines.

Le document US A-2732064 concerne un emballage pour graines comprenant une enveloppe, dont une extrémité est fermée par un grand rabat et dont l'autre extrémité est fermée par un petit rabat. Le petit rabat est fermé par une plaquette formant pique, portant des informations sur les graines, et pouvant être plantée en terre pour identifier les graines

Le but de l'invention est de fournir un dispositif de conditionnement pour graines de semences, qui soit de présentation agréable, qui puisse être présenté suspendu sur une tige de présentoir, qui soit d'une utilisation pratique pour le consommateur, en permettant l'identification du rang de semences après mise en place des graines en terre, et qui permette l'identification à l'intérieur de leur sachet des graines restantes, c'est-à-dire celles qui n'ont pas été semées immédiatement.

A cet effet, le dispositif de conditionnement qu'elle concerne, comprend en combinaison :
- un sachet contenant les graines,
- une enveloppe, à l'intérieur de laquelle est disposé le sachet, et comportant, sur sa face extérieure, la représentation et/ou l'identification des légumes ou plantes obtenus à partir des graines, et
- une plaque formant pic et étiquette de semi qui, comportant une extrémité effilée et présentant, à proximité de son autre extrémité, une ouverture pour le passage d'une tige de suspension, est fixée sur l'enveloppe de telle sorte que son extrémité comportant l'ouverture dépasse du bord supérieur de l'enveloppe, l'une au moins des faces de la plaque présentant des informations sur les graines contenues dans le sachet.

Ce dispositif peut être suspendu sur la tige d'un présentoir linéaire par engagement de cette tige dans l'ouverture que comporte la plaque en forme de pic. Après acquisition du dispositif par un utilisateur, celui-ci ouvre l'enveloppe pour récupérer le sachet, ouvre le sachet pour semer les graines, et détache la plaque formant pic de l'enveloppe. Cette plaque formant pic et étiquette de semi peut être plantée en terre pour identifier le rang de graines qui a été semé. Ce pic ne risque pas de s'envoler, dans la mesure où il est planté en terre, et ne se détériore pas, dans la mesure où la plaque est réalisée en matière synthétique, ou est plastifiée sur ses deux faces, si elle est en papier ou en carton. Dans la mesure où toutes les graines ne sont pas semées simultanément, celles restantes demeurent dans le sachet, qui peut être replacé à l'intérieur de l'enveloppe, permettant ainsi une identification des graines restantes en vue d'une éventuelle utilisation ultérieure.

Suivant une caractéristique de l'invention, la plaque formant pic et étiquette de semi est engagée dans l'enveloppe par son extrémité effilée et est fixée sur la face intérieure de l'une au moins des parois de l'enveloppe, à proximité du bord supérieur de cette dernière.

Avantageusement, l'extrémité effilée de la plaque formant pic et étiquette de semi s'étend à l'intérieur de l'enveloppe, à partir du bord supérieur de l'enveloppe, au-delà du bord supérieur du sachet, le sachet étant ainsi disposé et bloqué entre la plaque et la paroi de l'enveloppe sur laquelle est fixée la plaque.

Le bord supérieur de l'enveloppe ne nécessite pas d'être fermé, par exemple par collage, puisque le sachet est maintenu bloqué à l'intérieur de l'enveloppe par l'intermédiaire du pic. Pour retirer le sachet hors de l'enveloppe, il convient en effet soit de détériorer l'enveloppe, soit de détacher le pic de l'enveloppe, cette dénaturation de l'emballage étant immédiatement visualisée en magasin en cas de vol du sachet contenu dans une enveloppe.

La fixation de la plaque formant pic sur une face de l'enveloppe peut être réalisée par collage, ou par soudage, dans la mesure où la plaque formant pic est en matière synthétique et où l'enveloppe est elle-même revêtue d'une couche de matière synthétique.

De toute façon, l'invention sera bien comprise à l'aide de la description qui suit, en référence au dessin schématique annexé représentant, à titre d'exemple non limitatif, une forme d'exécution de ce dispositif de conditionnement :
Figure 1 est une vue en perspective de plusieurs dispositifs supportés par une même tige, le dispositif le plus en avant étant partiellement arraché ;
Figure 2 est une vue en coupe longitudinale et à échelle agrandie d'un dispositif ;
Figure 3 est une vue en perspective éclatée d'un dispositif préalablement à la récupération du sachet contenant les graines ;
Figure 4 est une vue en perspective d'un jardin, dans lequel ont été semées des graines contenues dans les dispositifs de conditionnement selon l'invention.

Les figures 1 et 2 représentent chacune un dispositif de conditionnement 2 pour graines de semences comprenant un sachet 3 contenant des graines 4, fermé de façon étanche. Ce sachet est placé à l'intérieur d'une enveloppe 5 de forme plate, fermée sur son bord inférieur et le long de ses deux bords longitudinaux. Le bord supérieur de cette enveloppe est ouvert. Sur l'une des faces de l'enveloppe, figurent des dessins 6 ou photographies représentant les produits, fleurs, plantes ou légumes, susceptibles d'être obtenus à partir des graines 4 contenues dans le sachet 3. L'autre face de l'enveloppe peut comporter des instructions et conseils pour l'utilisation des graines.

Le dispositif 2 comporte également une plaque 7, de faible épaisseur mais possédant une bonne tenue mécanique, comportant une partie inférieure 8 effilée, et une partie supérieure dans laquelle est ménagée une ouverture 9. Comme montré à la figure 2, la plaque 7 en forme de pic est fixée le long d'une ligne 10 sur la face intérieure de la paroi postérieure de l'enveloppe 5, à proximité du bord supérieur ouvert de cette enveloppe. Cette fixation est réalisée de telle sorte que la partie supérieure de la plaque 7 comportant l'ouverture 9 dépasse au-dessus du bord supérieur de l'enveloppe, et que la partie effilée 8 vienne recouvrir le sachet 3 pour le bloquer contre la paroi postérieure de l'enveloppe. Il n'est donc pas nécessaire dans ces conditions de fermer le bord supérieur de l'enveloppe, dans la mesure où le sachet ne peut être retiré de l'enveloppe sans destruction de cette dernière ou sans avoir désolidarisé la plaque formant pic 7 de l'enveloppe.

L'ouverture 9 de chaque plaque 7 permet de suspendre l'emballage à une tige 12 d'un présentoir linéaire, ce qui améliore les conditions de stockage ainsi que la qualité de la présentation par rapport aux solutions connues traditionnellement.

La figure 3 représente la façon dont le dispositif est utilisé avant de semer les graines. Il est possible de découper latéralement l'enveloppe 5, pour retirer le sachet 6. La plaque 7 formant pic est désolidarisée de l'enveloppe 5. Les graines sont semées, comme montré à la figure 4. Après que les graines aient été semées, la plaque 7 formant pic est plantée en bout de rang, les informations 13 figurant à la partie supérieure de la plaque et permettant l'identification des graines plantées émergeant du sol, et donnant immédiatement à l'utilisateur une information sur les graines qui ont été plantées. Dans la mesure où le sachet 3 contient encore des graines, ce sachet peut être replacé dans l'enveloppe 5, permettant ainsi une identification ultérieure des graines restantes.

Comme il ressort de ce qui précède, l'invention apporte une grande amélioration à la technique existante en fournissant un dispositif de conditionnement de graines de semences de présentation très agréable, et d'utilisation très pratique pour l'utilisateur, tant pour l'identification des graines semées que pour la conservation des graines qui n'ont pas été utilisées.

Comme il va de soi, l'invention ne se limite pas à la seule forme d'exécution de ce dispositif décrite ci-dessus à titre d'exemple, elle en embrasse au contraire toutes les variantes. C'est ainsi notamment que la plaque formant pic pourrait ne pas être fixée à l'intérieur de l'enveloppe, mais sur la face extérieure de cette dernière sans que l'on sorte pour autant du cadre de l'invention.

## Revendications

1. Dispositif de conditionnement pour graines de semences, **caractérisé en ce qu'**il comprend en combinaison :
- un sachet (3) contenant les graines (4),
- une enveloppe (5), à l'intérieur de laquelle est disposé le sachet (3), et comportant, sur sa face extérieure, la représentation et/ou l'identification des légumes ou plantes obtenus à partir des graines, et
- une plaque (7) formant pic et étiquette de semi qui, comportant une extrémité effilée (8) et présentant, à proximité de son autre extrémité, une ouverture (9) pour le passage d'une tige (12) de suspension, est fixée sur l'enveloppe de telle sorte que son extrémité comportant l'ouverture dépasse du bord supérieur de l'enveloppe, l'une au moins des faces de la plaque présentant des informations (13) sur les graines contenues dans le sachet.

2. Dispositif selon la revendication 1, **caractérisé en ce que** la plaque (7) formant pic et étiquette de semi est réalisée en matière synthétique.

3. Dispositif selon l'une quelconque des revendications 1 et 2, **caractérisé en ce que** la plaque (7) formant pic et étiquette de semi est engagée dans l'enveloppe par son extrémité effilée (8) et est fixée sur la face intérieure de l'une au moins des parois de l'enveloppe (5), à proximité du bord supérieur de cette dernière.

4. Dispositif selon la revendication 3, **caractérisé en ce que** l'extrémité effilée (8) de la plaque (7) formant pic et étiquette de semi s'étend à l'intérieur de l'enveloppe, à partir du bord supérieur de l'enveloppe (5), au-delà du bord supérieur du sachet (3), le sachet (3) étant ainsi disposé et bloqué entre la plaque (7) formant pic et la paroi de l'enveloppe (5) sur laquelle est fixée la plaque.

## Claims

1. Packaging device for seeds, **characterised in that** it includes in combination:
- a sachet (3) containing the seeds (4),
- an envelope (5) in which the sachet (3) is placed and including, on its outer face, the representation and/or identification of the vegetables or plants obtained from the seeds, and
- a card (7) forming a point and sowing label which, having a tapering end (8) and incorporating, near its other end, an aperture (9) for the passage of a hanger bar (12), is fixed to the envelope so that its end incorporating the aperture extends beyond the upper edge of the envelope, and at least one of the faces of the card bearing information (13) about the seeds contained in the sachet.

2. Device according to claim 1, **characterised in that** the card (7) forming a point and sowing label is made of synthetic material.

3. Device according to either of claims 1 and 2, **characterised in that** the card (7) forming a point and sowing label is inserted into the envelope by its tapered end (8) and is attached to the inner surface of at least one of the walls of the envelope (5) in proximity to the upper edge of the latter.

4. Device according to claim 3, **characterised in that** the tapered end (8) of the card (7) forming a point and sowing label extends inside the envelope, from the upper edge of the envelope (5), beyond the upper edge of the sachet (3), the sachet (3) thus being placed and held between the card (7) forming a point and sowing label and the wall of the envelope (5) to which the card is fixed.

## Patentansprüche

1. Vorrichtung zum Verpacken von Samenkörnern, **dadurch gekennzeichnet, dass** sie in Kombination umfasst:
- einen Beutel (3), der die Körner (4) enthält,
- eine Umhüllung (5), in welcher der Beutel (3) angeordnet ist, und die an ihrer Außenfläche die Darstellung und/oder Kennzeichnung der aus den Körner zu erhaltenden Gemüsesorten oder Pflanzen aufweist, und
- ein Schild (7), das Pflanzmarkierung und Pflanzetikett bildet, wobei es ein zugespitztes Ende (8) umfasst und in der Nähe seines anderen Endes eine Öffnung (9) zum Durchgang einer Aufhängungsstange (12) aufweist, ist derart an der Umhüllung befestigt, dass sein, die Öffnung umfassendes Ende, über den oberen Rand der Umhüllung vorsteht, wobei mindestens eine der Flächen des Schildes Informationen (13) über die im Beutel enthaltenen Körner aufweist.

2. Vorrichtung nach Anspruch 1, **dadurch gekennzeichnet, dass** das Schild (7), das Pflanzmarkierung und Pflanzetikett bildet, aus Kunststoff hergestellt ist.

3. Vorrichtung nach einem der Anspruche 1 und 2, **dadurch gekennzeichnet, dass** das Schild (7), das Pflanzmarkierung und Pflanzetikett bildet, mit seinem zugespitzten Ende (8) an der Umhüllung angreift und an der Innenfläche mindestens einer der Wände der Umhüllung (5) in der Nähe ihres oberen Randes befestigt ist.

4. Vorrichtung nach Anspruch 3, **dadurch gekennzeichnet, dass** das zugespitzte Ende (8) des Schildes (7), das Pflanzmarkierung und Pflanzetikett bildet, sich im Inneren der Umhüllung vom oberen Rand der Umhüllung (5) über den oberen Rand des Beutels (3) hinweg erstreckt, wodurch den Beutel (3) zwischen dem Schild (7), das Pflanzmarkierung und Pflanzetikett bildet, und der Wand der Umhüllung (5), an der das Schild (7) befestigt ist, angeordnet und festgehalten ist.
